# EUROPÄISCHE PATENTSCHRIFT

(11) **EP 0 014 345 B1**
(45) Veröffentlichungstag und Bekanntmachung des Hinweises auf die Patenterteilung: **23.06.1982**
(21) Anmeldenummer: 80100210.6
(22) Anmeldetag: 17.01.1980
(51) Int. Cl.: B65D 90/62

(54) **Vorrichtung zum Verschliessen einer im Boden eines Behälters angeordneten Entleerungsöffnung**
Closing device for the discharge opening in the bottom of a container
Dispositif de fermeture de l'ouverture de vidage dans le fond d'un réservoir

(30) Priorität: 02.02.1979 DE 2903951
(43) Veröffentlichungstag der Anmeldung: 20.08.1980
(73) Patentinhaber: Eirich, Hubert, D-74736 Hardheim (DE); Eirich, Paul, D-74736 Hardheim (DE); Eirich, Walter, D-74736 Hardheim (DE)
(72) Erfinder: Spengler, Adolf, D-6987 Külsheim (DE); Hasenhündl, Josef, D-6965 Ahorn (DE)
(74) Vertreter: Weber, Dieter, Dr.

## Beschreibung

Die Erfindung betrifft eine Vorrichtung zum Verschließen einer im Boden eines Behälters, vorzugsweise Drehtellers einer Aufbereitungsmaschine, angeordneten Entleerungsöffnung mit einem an einer Drehwelle über einen Tragarm angeordneten Verschlußdeckel, der in die Entleerungsöffnung einfährt, wobei Drehwelle und Tragarm außerhalb des Behälters neben dessen Boden vorgesehen sind.

Verschließvorrichtungen der vorstehend genannten Art, insbesondere für Mischmaschinen mit drehendem Teller, sind grundsätzlich bekannt. Dabei ist jedoch der Verschlußdeckel stets mit dem Tragarm und der Drehwelle starr verbunden. In einer solchen Anordnung führt dann der Verschlußdeckel zwangsläufig eine Kreisbewegung um die Drehwelle aus. Bei dieser Konstruktion ist es nachteilig, daß ein Einfahren des Verschlußdeckels in die Entleerungsöffnung des Behälterbodens nur dann möglich ist, wenn zwischen dem Außendurchmesser der Verschlußdeckels und dem Innendurchmesser der Entleerungsöffnung ein erhebliches Spiel besteht, so daß die horizontale Bewegungskomponente der Kreisbewegung in dem durch die Durchmesserdifferenz entstehenden Spalt abgefangen werden kann. Durch den Spalt gibt es bei dieser Ausführung jedoch mit Nachteil erhebliche Undichtigkeit, so daß in einem derart verschlossenen Behälter keine flüssigen oder feinkörnigen Stoffe behandelt werden können.

Es wurde bereits versucht, dieser Schwierigkeit dadurch entgegenzuwirken, daß an der Unterseite des Verschlußdeckels ein flacher Dichtring aus Kautschuk vorgesehen wurde, welcher den Spalt nach unten und außerhalb des Behälters hin abdeckt. Obwohl diese Ausführung bereits eine Verbesserung gegenüber der erstgenannten bekannten Konstruktion darstellt, besteht hier doch noch das Problem, daß sich in dem nach wie vor vorhandenen Spalt (z. B. ungemischtes) Material absetzt und daß bei der Verarbeitung von grobkörnigem Material (z. B. Betonsplitt) Verklemmungen auftreten können. Für die Verarbeitung von flüssigem Material ist die Dichtung ebenfalls unzureichend, weil sich die Kautschukdichtung nur außen an die Unterseite des Behälterbodens anlegt und aufgrund der horizontalen Bewegungskomponenten nicht in einen festen Dichtungssitz hineingezogen werden kann.

Ein weiterer Nachteil besteht darin, daß bei einem dickeren Behälterboden die vertikale Bewegungskomponente entsprechend größer als bei einem dünneren Behälterboden ist, so daß die sich dann ergebende Spaltbreite nicht mehr für einen ordnungsgemäßen Betrieb akzeptabel ist. Andererseits besteht aber bei einigen Anwendungsfällen die Notwendigkeit, den Behälterboden, insbesondere bei größeren Mischmaschinen, aus statischen Gründen dicker auszubilden oder mit zusätzlichen Verschleißblechen oder anderen Belägen auszukleiden, wie z. B. Kacheln aus Schmelzbasalt, Gußkacheln usw. Zusätzlich soll an der Unterkante der Entleerungsöffnung noch eine ausreichend große Dichtfläche zur Verfügung stehen. Behälterböden mit der vorstehend beschriebenen Dicke lassen sich mit den beschriebenen bekannten Vorrichtungen, die auch als Klappenverschlüsse bezeichnet werden, nicht oder nicht ausreichend verschließen.

Bekannt ist auch ein Klappenverschluß an Mischmaschinen, bei dem die Kreisbewegung während des Eintritts in den Behälterboden durch eine Parallelführung zu einer linearen Bewegung umgewandelt wird. Diese Konstruktion ist mit Nachteil machinentechnisch sehr aufwendig, beansprucht eine große Bauhöhe der Mischmaschine und bedarf umfangreicher Wartungs- und Pflegearbeiten, zumal sich dieser Mechanismus mit seinen Schwenklagern in einem Raum bewegt, der von dem aus dem Mischbehälter ausfließenden Material durchströmt wird.

Ferner wurde zur Überwindung der Probleme des bekannten Klappenverschlusses ein aufwendiger Schwenkverschluß entwickelt. Bei diesem schwenkt der Tragarm den Verschlußdeckel um eine vertikale, d. h. lotrechte Welle von einem Bereich außerhalb direkt unter die Entleerungsöffnung im Boden des Behälters. Danach wird eine vertikale Hubbewegung zum Einfahren des Verschlußdeckels in die Entleerungsöffnung hinein ausgelöst. Diese Schwenkverschlüsse arbeiten zwar von der Funktion her zufriedenstellend, jedoch sind die Kosten und der Wartungsaufwand unvertretbar hoch. Durch die notwendigen vertikalen und zusätzlich horizontalen Bewegungen müssen entweder zwei Antriebssysteme vorhanden sein oder ein kompliziertes Hebelsystem sorgt für die Umwandlung der horizontalen Bewegungskomponente in die vertikale Bewegungskomponente. Außerdem benötigen derartige Schwenkverschlüsse unterhalb der Mischmaschine mit Nachteil einen erheblichen Platz zum Ausführen der Schwenkbewegung. Diese muß so groß sein, daß der Verschlußdekkel vollkommen aus dem Bereich der Entleerungsöffnung herausgeschwenkt werden kann.

Aufgabe der Erfindung ist daher die Schaffung einer Verschließvorrichtung der eingangs genannten Art, mit welcher trotz einfacheren Aufbaues und günstiger Einbaubedingungen ein zuverlässiger Verschluß mit erheblich besserer Dichtigkeit gegeben ist.

Diese Aufgabe wird erfindungsgemäß dadurch gelöst, daß der Verschlußdeckel und der Tragarm, zwischen die ein elastisches Glied eingeschaltet ist, über ein Laschen aufweisendes Scharnier starr miteinander und um eine Kippachse gegeneinander drehbar verbunden sind und daß die Kippachse durch ein in den Laschen angeordnetes Kipplager gebildet ist. Hierdurch ist auf dem einschlägigen Fachgebiet erstmals eine flexible Anordnung des Verschlußdeckels auf dem Tragarm geschaffen, ohne daß der robuste Aufbau und die wartungsfreie zuverlässige Funktion Schaden leidet. In vorteilhafter Weise wird nämlich der erste Teil der Schließbewegung nach wie vor mittels einer normalen Kreisbewegung ausgeführt, bei welcher sich der Tragarm durch die angetriebene Drehwelle auf einem Kreisbogen bewegt. Sobald aber der Verschlußdeckel den Zentrierring der Entleerungsöffnung am Boden des Behälters erreicht und dort anstößt, tritt das elastische Glied in Eingriff, erlaubt die Ablenkung des Verschlußdeckels von der Kreisbewegung, so daß dieser senkrecht zum Verschlußdeckel in die Entleerungsöffnung gleitet, während der den Deckel halternde Tragarm die Kreisbewegung zu Ende führt. Das elastische Glied gleicht also den Unterschied in der Bewegungsrichtung zwischen Zentrierring oder Innenkante der Entleerungsöffnung einerseits und der Außenkante des Verschlußdeckels andererseits aus. Der aus dem Stand der Technik bekannte Aufbau des starren Tragarmes, der an der Drehwelle befestigt ist, kann aufrechterhalten werden, weil das elastische Glied in der Funktion gesehen erst hinter dem Tragarm, d. h. zwischen letzterem und dem Verschlußdeckel, angeordnet ist.

Bei vorteilhafter weiterer Ausgestaltung der Erfindung ist das elastische Glied ein mit Metallplatten besetztes Kautschuk- oder Kunststoffteil, das zwischen dem Verschlußdeckel und dem Kipplager angeordnet ist, dessen Kippachse parallel zur Achse der Drehwelle verläuft und das ein Radial-Gelenklager aufweist. Ein solches elastisches Glied wird bisweilen als »Schwingmetall« bezeichnet und hat die Form eines Würfels oder Quaders, der innen einen zusammendrückbaren elastischen Kunststoff- oder Kautschukkörper aufweist, der an mindestens zwei gegenüberliegenden Flächen mit den genannten Metallplatten bewehrt ist, z. B. mit einem Blechpaket oder einem dickeren Eisenblech. Durch die Metallbewehrung an den zwei Außenseiten ergeben sich gute mechanische Eingriffmöglichkeiten, die auch erfindungsgemäß bei diesem elastischen Glied eingesetzt werden.

Das Kipplager erlaubt eine Bewegung der einen Metallplatte des elastischen Gliedes in bezug auf die andere, obwohl natürlich beide Platten mit Ausnahme der beschriebenen Kippmöglichkeit fest miteinander verbunden sind, z. B. über Lagerstege, wie noch beschrieben wird. Als elastisches Glied könnte man auch eine Feder oder einen hydraulischen oder pneumatischen Balg verwenden.

Durch das am Kipplager angeordnete elastische Glied ist der Verschlußdeckel mit dem Tragarm praktisch über ein Scharnier verbunden, welches die Kippbewegung, wie oben erwähnt, in der erforderlichen Richtung erlaubt. Vorzugsweise und zur Vereinfachung der Lagerteile am Kipplager ist ein Kippen in nur einer einzigen Richtung erlaubt.

Vorteilhaft ist es gemäß der Erfindung ferner, wenn das Kipplager am Tragarm befestigt ist und eine Lagerplatte mit Gewindebohrungen zur Aufnahme mindestens einer Druck- und einer Einstellschraube aufweist. Die genannte Lagerplatte verbindet die beiden Radial-Gelenklager und liegt in Form mindestens eines Steges oder einer Platte auf der in bezug auf das elastische Glied gegenüberliegenden Seite des Verschlußdeckels. Dadurch können die Druck- und Einstellschrauben ihre Wirkung voll auf das elastische Glied einerseits und den Verschlußdeckel andererseits ausüben.

Eventuell erforderliche Zugkräfte beim Öffnen, d. h. beim Herausziehen des Verschlußdekkels aus der Entleerungsöffnung, werden über das Kipplager, die Lagerplatte und die Lagerstege übertragen, und zwar vom Verschlußdeckel - bis auf die oben beschriebene Kippmöglichkeit - starr zum Tragarm. Damit hat man alle Vorteile der robusten starren Lagerung der bekannten Klappenverschlüsse und erreicht dennoch mit Vorteil durch die erfindungsgemäßen Maßnahmen eine gute Abdichtmöglichkeit, weil der Spalt infolge der Differenz zwischen Außendurchmesser der Verschlußdeckel und Innendurchmesser der Entleerungsöffnung erheblich kleiner als beiden bekannten Lösungen ausgestaltet werden kann.

Gemäß der Erfindung ist es in zweckmäßiger weiterer Ausgestaltung vorgesehen, daß die Druckschraube gegen die vom Verschlußdeckel abgewandte Seite des elastischen Gliedes angedrückt gehalten ist, das eine Sackbohrung für den Durchtritt der Einstellschraube aufweist, die auf die am Verschlußdeckel befestigte Metallplatte oder eine Druckplatte des elastischen Gliedes angedrückt gehalten ist. Mit der Druckschraube gelingt somit in sehr einfacher Weise die Einstellung der Vorspannung an dem elastischen Glied. Zum Beispiel erreicht man durch Herunterdrehen der Druckschraube eine Zusammenpressung des zwischen den Metall= platten angeordneten elastischen Körpers, so daß das elastische Glied härter wirkt. Beim Herausdrehen der Druckschraube wird selbstverständlich dann das Gegenteil erreicht.

Mit der Einstellschraube justiert man den Verschlußdeckel ein, insbesondere zu Beginn der Vertikalbewegung. Eine solche Verstellung ist zweckmäßig, damit der Verschlußdeckel in geschlossenem Zustand parallel zum Boden des Behälters steht.

Ferner können noch Anschlagschrauben vorgesehen sein, oder es können die Einstellschrauben deren Funktion übernehmen, um nämlich. Endstellungen des elastischen Gliedes festzulegen, so daß auftretende Drücke, z. B. bei Materialverklemmungen während des Schließvorganges, das elastische Glied nicht überlasten.

Zweckmäßig ist es gemäß der Erfindung ferner, wenn der Verschlußdeckel im Mittelbereich einen in einem Drehlager gehalterten Drehzapfen und außen einen Dichtring aufweist. Durch die Anordnung des Dichtringes kann der durch die erfindungsgemäßen Maßnahmen außerordentlich schmal einstellbare Ringspalt sogar flüssigkeitsdicht abgedichtet werden, durch das Drehlager und den Drehzapfen sogar für einen mitdrehenden Verschlußdeckel. Diese Vorrichtung zum Verschließen ist daher auch bei Zwangsmischern mit rotierendem Behälter besonders interessant.

Weitere Vorteile, Merkmale und Anwendungsmöglichkeiten der vorliegenden Erfindung ergeben sich aus der folgenden Beschreibung im Zusammenhang mit den Zeichnungen. Es zeigt
Fig. 1 abgebrochen und teilweise im Schnitt die Verschließvorrichtung, wobei der Verschlußdeckel in der Entleerungsöffnung angedrückt gehalten ist,
Fig. 2 eine ähnliche Ansicht wie in Fig. 1, wobei jedoch mit ausgezogenen Linien nach dem Herausziehen des Verschlußdeckels aus der Entleerungsöffnung der Zustand zu Beginn der Kreisbewegung und mit strichpunktierten Linien nach Drehung der geöffnete Zustand gezeigt sind, und
Fig. 3 eine teilweise abgebrochene Einzelansicht entsprechend der Linie 111-111 in Fig. 2.

Der in den Fig. 1 und 2 dargestellte Behälterboden 1 ist auf seiner Oberfläche mit einer Panzerung 2 belegt. Dadurch ergibt sich eine nicht unerhebliche Materialdicke in der Entleerungsöffnung 3, so daß der Verschlußdeckel 4, dessen Oberfläche bündig mit der Oberfläche der Panzerung 2 des Behälterbodens 1 abschließen muß, eine nicht unerhebliche Bewegungskomponente quer zum Behälterboden 1 durchführen muß, wonach sich die oben beschriebene Kreisbewegung längs der in Fig. 2 gezeigten Bogenlinien anschließt.

Bei der hier gezeigten Ausführungsform handelt es sich um einen Zwangsmischer, dessen Drehtellerachse nicht lotrecht, sondern um einen Winkel von z. B. 30° aus der Vertikalen herausgekippt ist. Deshalb ist der Behälterboden 1 in den Fig. 1 und 2 schräg dargestellt. Der als Drehteller ausgebildete Behälter erstreckt sich nach oben, so daß die hier gezeigte Anordnung sich außerhalb des Behälters und unter demselben befindet.

An der an dem nicht dargestellten Maschinenrahmen angetriebenen und drehbeweglich befestigten Drehwelle 5 ist der Tragarm 6 befestigt, der an seinem freien Ende über das Scharnier 7 (Fig. 3), das elastische Glied 8 und das Kipplager 9 den Verschlußdeckel 4 trägt.

Mit Ausnahme der Kippbewegung um die Kippachse 10 (Fig. und 2) herum sind Verschlußdeckel 4 und Tragarm 6 starr über das Scharnier 7 mit dem Kipplager 9 verbunden. Die Kippung ist dadurch ermöglicht, daß das Kipplager 9 außen an den gegenüberliegenden Enden einer Lagerplatte 11 Gelenklager 12 aufweist, die nur in Fig. 3 gezeigt sind. Man erkennt damit, daß gemäß Fig. 3 der Verschlußdeckel 4 nicht in der Papierebene, wohl aber senkrecht dazu gekippt werden kann, nämlich um die Kippachse 10, die parallel zur Achse der Drehwelle 5 liegt.

In Fig. 1 sieht man übrigens die Betriebsstellung, in welcher das Kipplager 9 unter Zusammendrücken der linken Hälfte des Kautschuk-oder Kunststoffteils gekippt ist. In Fig. 2 sieht man den entlasteten Zustand.

Die Lagerplatte 11 des Kipplagers 9 weist Gewindebohrungen 13 und 14 auf, die nur bei den Schnittansichten der Fig. 1 und 2 zu sehen sind, wobei die Druckschraube 15 gegen die äußere Metallplatte 16 und die Einstellschraube 17 (beide durch Kontermuttern 18 gesichert) gegen die innere Metallplatte 19 des elastischen Gliedes 8 angeschraubt, gedrückt gehalten und dadurch gegen die Druckplatte 24 angedrückt gehalten sind. Man erkennt auch, daß das mittlere Kautschukteil des elastischen Gliedes 8 eine Bohrung 20 aufweist, die mit der Bohrung 21 der äußeren Metallplatte 16 zur Aufnahme der Einstellschraube 17 bündig verlängert ist. Damit ergibt sich eine Sackbohrung 20, 21 in dem elastischen Glied 8.

Am linken Ende in den Fig. 1 und 2 ist zur Halterung und Führung des elastischen Gliedes 8 noch eine Leiste 22 an der Lagerplatte 11 des Kipplagers 9 angeschraubt. Den mittels Druckring 23 befestigten Kautschukring 26 am Außenumfang des Verschlußdeckels 4 erkennt man deutlich aus Fig. 3.

Nicht dargestellt ist die konstruktive Ausführung eines Verschlußdeckels, der zwangsweise vorzugsweise mit variabler Drehzahl angetrieben ist. Der Antrieb wird so am Verschlußdeckel befestigt, daß er die Ablenkbewegung mitmacht.

Im Betrieb wird nach dem Einbau der Verschließvorrichtung zunächst durch Festdrehen der Druckschraube 15 die Vorspannung des elastischen Gliedes 8 eingestellt. Sodann wird durch Hereindrehen der Einstellschraube 17 eine solche Position des Verschlußdeckels 4 eingestellt, daß bei Erreichen der in Fig. 2 mit ausgezogenen Linien gezeigten Position, d. h. beim Übergang von der linearen in die Drehbewegung, das freie äußere Ende der Einstellschraube 17 gerade gegen die innere Metallplatte 19 anliegt, wie in Fig. 2 gezeigt ist. Damit ist gewährleistet, daß die Oberfläche des Verschlußdeckels 4 wirklich parallel zur Oberfläche des Bodens 1 des Behälters liegt. Mit 25 ist die Lagerbuchse für den Verschlußdeckel 4 bezeichnet.

Aus der in Fig. 2 mit strichpunktierten Linien gezeigten Stellung wird nach Betätigung des nicht gezeigten Antriebes durch Drehen der Drehwelle 5 der Tragarm 6 entlang der Kreisbögen in die in Fig. 2 mit ausgezogenen Linien gezeigte Position gefahren. Auf der der Drehwelle 5 zugewandten Seite schlägt der Verschlußdeckel 4 gegen die Innenkante der Entleerungsöffnung 3 an, und nun beginnt die translatorische Bewegung in Richtung der Drehachse des Drehtellers, dessen Boden 1 gezeigt ist. Hierbei wird das ehstische Glied 8 links zusammengedrückt und rechts (gemäß Darstellung) etwas gedehnt. Die erfolgt beim Hereindrücken des Verschlußdeckels 4 bis zum Erreichen der in Fig. 1 gezeigten Position.

## Patentansprüche

1. Vorrichtung zum Verschließen einer im Boden (1) eines Behälters, vorzugsweise Drehtellers einer Aufbereitungsmaschine, angeordneten Entleerungsöffnung (3) mit einem an einer Drehwelle (5) über einen Tragarm (6) angeordneten Verschlußdeckel (4), der in die Entleerungsöffnung (3) einfährt, wobei Drehwelle (5) und Tragarm (6) außerhalb des Behälters und neben dessen Boden (1) vorgesehen sind, dadurch gekennzeichnet, daß der Verschlußdeckel (4) und der Tragarm (6), zwischen die ein elastisches Glied (8) eingeschaltet ist, über ein Laschen aufweisendes Scharnier (7) starr miteinander und um eine Kippachse (10) gegeneinander drehbar verbunden sind und daß die Kippachse (10) durch ein in den Laschen angeordnetes Kipplager (9) gebildet ist.

2. Vorrichtung nach Anspruch 1, dadurch gekennzeichnet, daß das elastische Glied (8) ein mit Metallplatten (16, 19) besetztes Kautschuk-oder Kunststoffteil ist, das zwischen dem Verschlußdeckel (4) und dem Kipplager (9) angeordnet ist, dessen Kippachse (10) parallel zur Achse der Drehwelle (5) verläuft und das ein Radial-Gelenklager aufweist.

3. Vorrichtung nach Anspruch 1 oder 2, dadurch gekennzeichnet, daß das Kipplager (9) am Tragarm (6) befestigt ist und eine Lagerplatte (11) mit Gewindebohrungen (13, 14) zur Aufnahme mindestens einer Druck- (15) und einer Einstellschraube (17) aufweist.

4. Vorrichtung nach einem der Ansprüche 1 bis 3, dadurch gekennzeichnet, daß die Druckschraube (15) gegen die vom Verschlußdeckel (4) abgewandte Seite des elastischen Gliedes (8) angedrückt gehalten ist, das eine Sackbohrung (20, 21) für den Durchtritt der Einstellschraube (17) aufweist, die auf die am Verschlußdeckel (4) befestigte Metallplatte (19) oder eine Druckplatte (24) des elastischen Gliedes (8) angedrückt gehalten ist.

5. Vorrichtung nach einem der Ansprüche 1 bis 4, dadurch gekennzeichnet, daß der Verschlußdeckel (4) im Mittelbereich einen in einem Drehlager gehalterten Drehzapfen und außen einen Dichtring (26) aufweist.

## Claims

1. Apparatus for closing a discharge opening (3) which is disposed in the bottom (1) of a container, preferably a rotary table arrangement of a processing machine, having a closure cover (4) which is disposed on a rotary shaft (5) by way of a support arm (6) and which moves into the discharge opening (3), wherein the rotary shaft (5) and the support arm (6) are disposed outside the container and beside the bottom (1) thereof, characterised in that the closure cover (4) and the support arm (6) between which a resilient member (8) is interposed are rigidly connected together rotatably relative to each other about a tilt axis (10) by way of a hinge (7) having side plate members, and that the tilt axis (10) is formed by a tilt bearing arranged in the side plate members.

2. Apparatus according to claim 1 characterised in that the resilient member (8) is a rubber or plastics member which is fitted with metal plates (16, 19) and which is arranged between the closure cover (4) and the tilt bearing (9), the tilt bearing having its tilt axis (10) extending parallel to the axis of the rotary shaft (5) and having a radialballsocket bearing.

3. Apparatus according to claim 1 or claim 2 characterised in that the tilt bearing (9) is secured to the support arm (6) and has a mounting plate (11) with screwthreaded bores (13, 14) for receiving at least one pressure screw (15) and adjusting screw (17).

4. Apparatus according to one of claims 1 to 3 characterised in that the pressure screw (15) is held pressed against the side of the resilient member (8), which is remote from the closure cover (4), the resilient member (8) having a blind bore (20, 21) for receiving the adjusting screw (17) which is held pressed against the metal plate (19) secured to the closure cover (4) or a pressure plate (24) of the resilient member (8).

5. Apparatus according to one of claims 1 to 4 characterised in that the closure cover (4) has in the middle region a rotary trunnion member mounted in a rotary bearing, and a sealing ring (26) on the outside.

## Revendications

1. Dispositif pour obturer un orifice de vidage (3) ménagé dans le fond (1) d'un récipient, de préférence un plateau rotatif d'une machine de conditionnement, comportant un couvercle d'obturation (4) monté sur un arbre tournant (5) par l'intermédiaire d'un bras porteur (6) et pénétrant dans l'orifice de vidage (3), l'arbre tournant (5) et le bras porteur (6) étant placés à l'extérieur du récipient et à côté de son fond (1), caractérisé en ce que le couvercle d'obturation (4) et le bras porteur (6), entre lesquels est interposé un organe élastique (8), sont reliés étroitement entreeux, et de manière à pouvoir tourner l'un par rapport à l'autre autour d'un axe de basculement (10) par l'intermédiaire d'une charnière (7) comportant des joues et en ce que l'axe de basculement (10) est constitué par un palier basculant (9) disposé dans lesdites joues.

2. Dispositif selon la revendication 1, caractérisé en ce que l'organe élastique (8) est constitué par une pièce en caoutchouc ou en matière plastique munie de plaques métalliques (16, 19) et qui est disposée entre le couvercle d'obturation (4) et le palier basculant (9), dont l'axe de basculement (10) est orienté parallèlement à l'axe de l'arbre tournant (5) et qui comporte un palier de pivotement radial.

3. Dispositif selon l'une des revendications 1 ou 2, caractérisé en ce que le palier basculant (9) est fixé sur le bras porteur (6) et comporte une plaque d'appui (11) munie de trous filetés (13,14) servant à recevoir au moins une vis de pression (15) et une vis de réglage (17).

4. Dispositif selon l'une quelconque des revendications 1 à 3, caractérisé en ce que la vis de pression (15) est maintenue appliquée contre le côté opposé au couvercle d'obturation (4), de l'organe élastique (8) qui comporte un trou borgne (20, 21) permettant le passage de la vis de réglage (17), qui est maintenue appliquée contre la plaque métallique (19) fixée sur le couvercle d'obturation (4) ou bien sur une plaque de pression (24) de l'organe élastique (8).

5. Dispositif selon l'une quelconque des revendications 1 à 4, caractérisé en ce que le couvercle d'obturation (4) comporte, dans sa zone centrale, un tourillon monté dans un palier de rotation et, extérieurement, une bague d'étanchéité (26).
